# EUROPÄISCHE PATENTSCHRIFT

(11) **EP 2 666 388 B1**
(45) Veröffentlichungstag und Bekanntmachung des Hinweises auf die Patenterteilung: **28.08.2019**
(21) Anmeldenummer: 13167756.9
(22) Anmeldetag: 15.05.2013
(51) Int. Cl.: A47B 96/02, F25D 23/04

(54) **Kältegerät, insbesondere Haushaltskältegerät**
Cooler, in particular domestic cooler
Appareil frigorifique, en particulier appareil ménager

(30) Priorität: 23.05.2012 DE 102012208664
(43) Veröffentlichungstag der Anmeldung: 27.11.2013
(73) Patentinhaber: BSH Hausgeräte GmbH, 81739 München (DE)
(72) Erfinder: Angele, Boris, 86911 Diessen (DE); Becke, Christoph, 83109 Grosskarolinenfeld (DE); Eicher, Max, 80689 München (DE); Gorodezki, Swetlana, 80469 München (DE); Kirschbaum, Maike, 80469 München (DE); Staud, Ralph, 81667 München (DE); Tischer, Thomas, 85540 Haar (DE)

(56) Entgegenhaltungen:
- WO-A1-2006/011115
- DE-A1- 19 949 238
- DE-A1-102007 005 956

## Beschreibung

Die Erfindung betrifft ein Kältegerät, insbesondere ein Haushaltskältegerät, nach dem Oberbegriff des Patentanspruches 1.

Zur Bereitstellung von ausreichend Stauraum sind üblicherweise an der Innenseite der Gerätetür eines Kältegerätes Türabsteller vorgesehen, in denen Kühlgut aufbewahrt werden kann. Die Türabsteller erstrecken sich quer über die gesamte Gerätetür-Innenseite und sind mit ausreichend Abstand übereinander angeordnet sowie zum Beispiel an seitlichen Holmen der Gerätetür-Innenseite lösbar gehaltert.

Aus der DE 199 49 238 A1 ist ein Kältegerät mit einer Gerätetür bekannt, an dessen Innenseite solche Türabsteller gehaltert sind. Die mittels der Türabsteller vorgegebenen Aufbewahrungsmöglichkeiten sind weitgehend nicht variierbar und unflexibel. Es bestehen daher nur wenig Möglichkeiten, das durch die Türabsteller bereitgestellte Ordnungssystem an spezielle Kundenwünsche anzupassen. Um zusätzliche Aufbewahrungsmöglichkeiten bereitzustellen, ist in der DE 199 49 238 A1 an der Unterseite der Türabsteller jeweils ein Halteprofil vorgesehen, in das ein zusätzlicher Kühlgutträger einhängbar ist. Das Halteprofil ist konstruktiv aufwändig materialeinheitlich und einstückig an der Bodenseite des zum Beispiel im Kunststoffspritzgussverfahren hergestellten Türabstellers ausgebildet. Der am Türabsteller einzuhängende Kühlgutträger weist eine an das Türabsteller-Halteprofil angepasste Gegenkontur auf, die zum Beispiel in Klemmverbindung mit dem Türabsteller-Halteprofil bringbar ist.

Die DE 10 2007 005 956 A1 offenbart ein Kältegerät gemäß dem Oberbegriff von Anspruch 1 und zeigt ein gattungsgemäßes Kältegerät bestehend aus einem Korpus und einem Türblatt, an dem vertikale Holme geformt sind. Türabsteller sind in unterschiedlichen Höhen an den Holmen montierbar. Ferner ist eine Hilfsablagevorrichtung vorgesehen, die eine Ablagefläche für Dosen, Tuben oder dergleichen mit einem kreisbogenförmigen Querschnitt umfasst, die an einer Seite in eine vertikale Wand übergeht. Am oberen Rand der vertikalen Wand ist ein Aufhängungshaken mit einer Ausnehmung in Form einer nach unten offenen Nut gebildet, mittels dem die Hilfsablagevorrichtung an einem der Türabsteller aufgehängt werden kann.

Die Aufgabe der Erfindung besteht darin, ein Kältegerät sowie einen Kühlgutträger für ein Kältegerät bereitzustellen, mit dem das durch die Türabsteller vorgegebene Ordnungssystem zusätzlich an spezielle Kundenwünsche angepasst werden kann, und zwar bei stabiler Halterung des Kühlgutträgers und gleichzeitig einfacher Realisierung der Anbindung des Kühlgutträgers am Türabsteller.

Die Aufgabe ist durch die Merkmale des Patentanspruches 1 gelöst. Bevorzugte Weiterbildungen der Erfindung sind in den Unteransprüchen offenbart.

Das Kältegerät, insbesondere Haushaltskältegerät, weist eine Gerätetür auf, an deren Innenseite zumindest ein Türabsteller gehaltert ist. Zudem weist das Kältegerät zumindest einen Kühlgutträger mit einem Einhängeabschnitt auf, der lösbar am Türabsteller einhängbar ist.

Unter Kältegerät wird hier insbesondere ein Haushaltskältegerät verstanden, also ein Kältegerät, das zur Haushaltsführung eingesetzt wird, wie beispielsweise ein Kühlschrank, ein Gefrierschrank oder eine Kühlgefrierkombination.

Der Erfindung liegt die Idee zugrunde, die Anbindungsstelle zwischen dem Türabsteller und dem Kühlgutträger so zu gestalten, dass der Türabsteller-Aufbau weitestgehend unverändert verbleiben kann. Entsprechend kann der Kühlgutträger als Nachrüstbauteil auch bei bereits bestehenden Kältegeräten nachgerüstet werden. Vor diesem Hintergrund weist der Einhängeabschnitt des Kühlgutträgers ein U-förmig offenes Halteprofil auf, das eine Haltekante des Türabstellers umgreifen kann. Das U-förmig offene Halteprofil kann in einfacher Weise zum Beispiel in eine Oberkante einer umlaufenden Seitenwand des Türabstellers eingehängt werden.

Um in sämtliche Raumrichtungen einen Festsitz zu gewährleisten, weist der Einhängeabschnitt des Kühlgutträgers zusätzlich eine Anlageschulter auf, die in der Gebrauchslage zum Beispiel eine Bodenseite des Türabstellers untergreifen kann. Die Anlageschulter kann vom U-förmigen Halteprofil bevorzugt eine lichte Weite beabstandet sein, die in etwa einer Wandhöhe der Seitenwand des Türabstellers entspricht. In diesem Fall kann der Einhängeabschnitt des Kühlgutträgers die Seitenwand des Türabstellers in der Hochrichtung vollständig überspannen bzw. überdecken. Der Türabsteller kann daher zwischen dem Halteprofil und der Anlageschulter des Einhängeabschnittes im Wesentlichen spielfrei, insbesondere im Festsitz oder sogar in einer Klemmverbindung, angeordnet sein.

Besonders bevorzugt können die Seitenschenkel des U-förmigen Halteprofils durch einen Grundkörper des Einhängeabschnittes sowie einen davon beabstandeten Randsteg gebildet sein, die beide über einen Verbindungssteg miteinander verbunden sind. Der Grundkörper des Einhängeabschnittes des Kühlgutträgers ist besonders bevorzugt plattenförmig oder leistenförmig gestaltet. Entsprechend kann sich das U-förmige Halteprofil durchgängig über die gesamte Längserstreckung des Einhängeabschnittes erstrecken. Dadurch wird eine im Vergleich zu einem Drahtbügel-Aufbau ein wesentlich großflächigere und damit stabilere Halterung des Kühlgutträgers erreicht.

In einer Gebrauchslage kann das U-förmige Halteprofil des Einhängeabschnittes des Kühlgutträgers eine als Haltekante wirkende obere Randkante einer Seitenwand des Türabstellers umgreifen. Entsprechend können hierbei, wie bereits oben erwähnt, auf bereits vorhandene Türabsteller zurückgegriffen werden, da keinerlei Anpassungen an deren Konstruktion vorzunehmen ist, um den Kühlgutträger einzuhängen.

Im Hinblick auf eine stabile Halterung ist es zudem von Vorteil, wenn der Einhängeabschnitt des Kühlgutträgers nicht an der, dem Kühlraum zugewandten Seitenwand des Türabstellers eingehängt ist, sondern vielmehr gegenüberliegend, das heißt zwischen dem Türabsteller und der Innenseite der Gerätetür. Hierzu kann zwischen dem Türabsteller und der Innenseite der Gerätetür ein vertikaler Durchführungsspalt bereitgestellt sein, durch den der Einhängeabschnitt des Kühlgutträgers geführt ist. In diesem Fall ergibt sich in Anbindungsbereich des Kühlgutträgers ein stabiler Dreilagenaufbau, bestehend aus der Innenverkleidung des Kältegerätes, dem Einhängeabschnitt des Kühlgutträgers und der Seitenwand des Türabstellers.

Mit der Erfindung kann der Stauraum unterhalb und oberhalb des Türabstellers in einfacher Weise mit zusätzlichen Aufbewahrungsmöglichkeiten versehen werden, die an spezielle Kundenwünsche angepasst sind.

Der Türabsteller selbst kann an seinen Längsenden jeweils Halterungsstellen aufweisen, über die der Türabsteller lösbar an der Gerätetür-Innenseite abgestützt werden kann.

Neben dem oben erwähnten Einhängeabschnitt kann der Kühlgutträger zumindest einen Tragabschnitt für das Kühlgut aufweisen. Während der Einhängeabschnitt in der Gebrauchslage weitgehend in Überdeckung mit einer Seitenwand des Türabstellers sein kann, überragt der Tragabschnitt für das Kühlgut den Türabsteller in der Hochrichtung nach unten und/oder oben. Der Einhängeabschnitt sowie der Tragabschnitt können jeweils bevorzugt materialeinheitlich und einstückig in einen plattenförmigen Grundkörper integriert sein. Am Tragabschnitt des Kühlgutträgers kann beispielhaft zumindest ein Hakenelement zum Einhängen von Kühlgut vorgesehen sein, insbesondere zum Aufhängen von Tüten, Säckchen oder dergleichen.

Besonders bevorzugt ist der Kühlgutträger mit einem Türabsteller kombinierbar, an dessen Boden ein unterer Randsteg mit einer freien Randkante nach unten abragt. Bei einer solchen Boden-Geometrie des Türabstellers ist sowohl eine obere als auch eine untere Randkante vorgesehen, so dass das Halteprofil des Einhängeabschnittes des Kühlgutträgers wahlweise die obere Randkante oder die untere Randkante umgreifen kann. Entsprechend kann der Kühlgutträger auf Umschlag in zwei Gebrauchslagen montiert werden. In der ersten Gebrauchslage umgreift das U-förmige Halteprofil des Kühlgutträgers die obere Randkante des Türabstellers, während in der zweiten Gebrauchslage die untere Randkante des Türabstellers vom Kühlgutträger-Halteprofil umgriffen wird. Entsprechend ist die Anschlagschulter des Einhängeabschnittes in der ersten Gebrauchslage in Anlage mit der unteren Türabsteller-Randkante und stützt sich die Anschlagschulter in der zweiten Gebrauchslage auf der oberen Randkante des Türabstellers ab.

Für eine weitere Stabilisierung der Halterung des Kühlgutträgers kann dessen Einhängeabschnitt einen zusätzlichen Seitenanschlag aufweisen, der in der Gebrauchslage in Anlage mit der Außenseite der Seitenwand des Türabstellers ist. Der Seitenanschlag ist bevorzugt ein Wandbereich, der sich zwischen dem U-förmigen Halteprofil und der Anschlagschulter erstreckt.

Gemäß einer weiteren Ausführungsform kann das Hakenelement ein materialeinheitlich sowie einstückig am Tragabschnitt des Kühlgutträgers angeformter Schenkel sein, der in Richtung auf das U-förmige Halteprofil abgewinkelt ist. Dessen Geometrie ist so gestaltet, dass sich in der Gebrauchslage zwischen dem freien Ende des Schenkels und dem Türabsteller-Boden ein freier Einführbereich ergibt, um das Aufhängen von Kühlgut zu erleichtern.

Die vorstehend erläuterten und/oder in den Unteransprüchen wiedergegebenen vorteilhaften Aus- und/oder Weiterbildungen der Erfindung können - außer zum Beispiel in den Fällen eindeutiger Abhängigkeiten oder unvereinbarer Alternativen - einzeln oder aber auch in beliebiger Kombination miteinander zur Anwendung kommen.

Die Erfindung und ihre vorteilhaften Aus- und/oder Weiterbildungen sowie deren Vorteile werden nachfolgend anhand von Zeichnungen näher erläutert.

Es zeigen:
- Fig. 1: in einer perspektivischen Teilansicht ein Kältegerät mit geöffneter Gerätetür;
- Fig. 2: in einer vergrößerten Perspektivansicht eine Baueinheit bestehend aus einem Türabsteller mit eingehängtem Kühlgutträger;
- Fig. 3: in Alleinstellung sowie in Perspektivansicht einen Kühlgutträger;
- Fig. 4: eine Seitenschnittdarstellung mit dem Kühlgutträger in seiner ersten Gebrauchslage; und
- Fig. 5: eine Seitenschnittdarstellung mit dem Kühlgutträger in seiner zweiten Gebrauchslage.

In der Fig. 1 ist ein Kältegerät gezeigt, dessen Gerätekorpus den Kühlraum 1 begrenzt, der über eine frontseitig offene Beschickungsöffnung 3 zugänglich ist. Das Kältegerät weist eine seitlich angelenkte Gerätetür 5 auf, die in der Fig. 1 in ihrer Offenstellung gezeigt ist. Die Innenseite 7 der Gerätetür 5 ist durch ein Innenverkleidungsteil ausgebildet, das zum Beispiel im Tiefziehverfahren aus thermoplastischem Kunststoff hergestellt sein kann. An der Gerätetür-Innenseite 7 sind seitliche vertikal verlaufende Holme 9 angeformt, zwischen denen sich eine Anzahl übereinander angeordneter Türabsteller 11 erstrecken, von denen in der Fig. 1 nur ein Türabsteller 11 gezeigt ist. An dem Türabsteller 11 ist ein Kühlgutträger 13 eingehängt.

Wie aus den Figuren hervorgeht, weist der am Türabsteller 11 eingehängte Kühlgutträger 13 einen plattenförmigen Grundkörper auf, der vorliegend zum Beispiel eine Kunststoffplatine sein kann. Der plattenförmige Grundkörper ist gemäß der Fig. 2 oder 3 aufgeteilt in einen Einhängeabschnitt 15, mit dem der Kühlgutträger 13 lösbar am Türabsteller 11 eingehängt werden kann, und einem Tragabschnitt 17. Am Tragabschnitt 17 sind gemäß der Fig. 2 Hakenelemente 19 vorgesehen, in die beispielsweise Tüten oder dergleichen aufgehängt werden können.

Der Einhängeabschnitt 15 des Kühlgutträgers 13 weist am oberen Randbereich ein U-förmig offenes Halteprofil 21 auf, das durch einen vom Grundkörper abgewinkelten Verbindungssteg 23, der die U-Basis bildet, in einen nochmals abgewinkelten Randsteg 23 übergeht, der zusammen mit dem Grundkörper die U-Schenkel des Halteprofils bildet. In der, in der Fig. 4 gezeigten ersten Gebrauchslage I ist das U-förmige Halteprofil 21 des Einhängeabschnittes 15 des Kühlgutträgers 13 an einer oberen Randkante 27 einer Seitenwand 29 des Türabstellers 11 eingehängt. Der Einhängeabschnitt 15 des Kühlgutträgers 13 ist zwischen der Innenverkleidung 7 der Gerätetür 5 und der Seitenwand 29 des Türabstellers 11 angeordnet, wodurch ein Dreilagenaufbau gebildet ist, der aus Stabilitätsgründen von Vorteil ist. Hierzu ist zwischen dem Türabsteller 11 und der Innenseite 7 der Gerätetür 5 ein vertikal in der Hochrichtung z nach oben und unten offener Durchführungsspalt 32 (Fig. 2) ausgebildet, durch den der Einhängeabschnitt 15 des Kühlgutträgers 13 geführt ist. Alternativ dazu kann der Einhängeabschnitt 15 auch an der, dem Kühlraum 1 zugewandten Seitenwand 31 des Türabstellers 11 angeordnet sein.

Zur weiteren Stabilisierung der Kühlgutträger-Halterung weist der Einhängeabschnitt 15 eine Anschlagschulter 33 auf. Diese erstreckt sich zusammen mit dem U-förmigen Halteprofil 21 durchgängig entlang der Längserstreckung des Kühlgutträgers 13. Die Anschlagschulter 33 untergreift in der, in der Fig. 2 und 3 gezeigten ersten Gebrauchslage I den Türabsteller-Boden 39. Die lichte Weite I (Fig. 3) zwischen einer Stützfläche 35 der Anlageschulter 33 und dem Verbindungssteg 23 des U-förmigen Halteprofils 21 ist derart gewählt, dass der Türabsteller 11 spielfrei zwischen dem Halteprofil 21 und der Anlageschulter 33 angeordnet ist. Die Anlageschulter 33 ist gemäß den Figuren über einen Wandabschnitt 37 mit dem Halteprofil 21 verbunden. Der Wandabschnitt 37 des Einhängeabschnittes 15 ist in der Gebrauchslage I in Anlage mit der Seitenwand 29 des Türabstellers 11. Entsprechend ist die Seitenwand 29 des Türabstellers 11 in der Hochrichtung z vollständig von dem Einhängeabschnitt 15 des Kühlgutträgers 13 überdeckt bzw. überspannt. Der Wandabschnitt 37 des Einhängeabschnittes 15 dient in diesem Fall zudem als ein Seitenanschlag, der einen Festsitz des Kühlgutträgers 13 unterstützt.

Der Kühlgutträger 13 kann aus einem Kunststoffspritzgussteil gefertigt sein. Gemäß der Fig. 4 oder 5 weist der Kühlgutträger 13 umlaufende, in etwa hochkant aufgestellte Seitenwände 29, 31 auf, sowie eine Bodenwand 39, die gegenüber einer Unterkante 41 der Seitenwände 29, 31 zurückgesetzt ist. Dadurch ergibt sich bodenseitig ein nach unten abragender Randsteg 43. Die lichte Weite I zwischen dem U-förmigen Halteprofil 21 und der Anlageschulter 33 ist dabei in etwa so auf die Wandhöhe der Seitenwand 29 abgestimmt, dass sich der in der Hochrichtung z spielfreie Festsitz des Kühlgutträgers 13 ergibt.

Gemäß der Fig. 2 weist der Türabsteller 11 zudem an seinen beiden Längsenden angedeutete Halterungsstellen 45 auf, mit der der Türabsteller 11 lösbar zwischen die vertikalen Holme 9 der Gerätetür 5 einsetzbar ist.

Wie aus der Fig. 2 oder 3 hervorgeht, sind die Hakenelemente 19 in der Seitenrichtung x in Reihe sowie voneinander gleichmäßig beabstandet angeordnet. Die Hakenelemente 19 sind in der Fig. 2 am Tragabschnitt 17 angeformte Schenkel, die in Richtung auf das U-förmige Halteprofil 21 nach oben abgewinkelt sind. Die Schenkel-Geometrie ist derart bemessen, dass in der, in der Fig. 2 gezeigten Gebrauchslage zwischen dem freien Ende 47 der Schenkel und dem Türabsteller-Boden 39 ein freier Einführbereich 49 verbleibt, um das Aufhängen von Kühlgut zu erleichtern.

In der Fig. 5 ist der Kühlgutträger 13 in seiner zweiten Gebrauchslage II gezeigt, in der er gegenüber der ersten Gebrauchslage I (Fig. 3) um 180° auf Umschlag montiert ist. In diesem Fall umgreift das U-förmige Halteprofil 21 nicht die obere Randkante 27, sondern vielmehr den bodenseitigen Randsteg 43 mit seiner unteren Randkante 41. Die Anschlagschulter 33 ist dagegen mit seiner Stützfläche 35 auf der oberen Randkante 27 der Türabsteller-Seitenwand 29 abgestützt.

### BEZUGSZEICHENLISTE

- 1: Kühlraum
- 3: Beschickungsöffnung
- 5: Gerätetür
- 7: Gerätetür-Innenseite
- 9: vertikale Holme
- 11: Türabsteller
- 13: Kühlgutträger
- 15: Einhängeabschnitt
- 17: Tragabschnitt
- 19: Hakenelemente
- 21: Halteprofil
- 23: Verbindungssteg
- 25: Randsteg
- 27: obere Randkante
- 29, 31: Türabsteller-Seitenwand
- 32: Durchführungsspalt
- 33: Anschlagschulter
- 35: Stützfläche
- 37: Wandbereich
- 39: Bodenwand
- 41: untere Randkante
- 43: Randsteg
- 45: Halterungsstellen
- 47: freies Schenkelende
- 49: freier Einführbereich
- I: erste Gebrauchslage
- II: zweite Gebrauchslage

## Patentansprüche

1. Kältegerät, insbesondere Haushaltskältegerät, mit einer Gerätetür (5), an deren Innenseite (7) zumindest ein Türabsteller (11) gehaltert ist, und mit einem Kühlgutträger (13), der einen Einhängeabschnitt (15) aufweist, der lösbar am Türabsteller (11) einhängbar ist, wobei der Einhängeabschnitt (15) des Kühlgutträgers (13) ein U-förmig offenes Halteprofil (21) aufweist, das eine Haltekante (27, 41) des Türabstellers (11) umgreift, **dadurch gekennzeichnet, dass** der Einhängeabschnitt (15) eine Anschlagschulter (33) aufweist, die in der Gebrauchslage eine Bodenseite (39) des Türabstellers (11) untergreift und/oder vom U-förmigen Halteprofil (21) beabstandet ist.

2. Kältegerät nach Anspruch 1, **dadurch gekennzeichnet, dass** die Seitenschenkel des U-förmigen Halteprofils (21) durch einen Grundkörper (37) des Einhängeabschnitts (15) und einen davon beabstandeten Randsteg (25) gebildet sind, die über einen Verbindungssteg (23) miteinander verbunden sind.

3. Kältegerät nach Anspruch 1 oder 2, **dadurch gekennzeichnet, dass** in einer Gebrauchslage (I) das U-förmige Halteprofil (21) des Einhängeabschnitts (15) eine als Haltekante wirkende obere Randkante (27) des Türabstellers (11) umgreift.

4. Kältegerät nach einem der vorhergehenden Ansprüche, **dadurch gekennzeichnet, dass** zwischen dem Türabsteller (11) und der Innenseite (7) der Gerätetür (5) ein vertikaler Durchführungsspalt (32) ausgebildet ist, in dem der Einhängeabschnitt (15) des Kühlgutträgers (13) angeordnet ist.

5. Kältegerät nach einem der vorhergehenden Ansprüche, **dadurch gekennzeichnet, dass** der Kühlgutträger (13) neben dem Einhängeabschnitt (15) zumindest einen Tragabschnitt (17) für das Kühlgut aufweist, das den Türabsteller (11) in Hochrichtung (z) nach unten und/oder nach oben überragt, und dass insbesondere der Tragabschnitt (17) des Kühlgutträgers zumindest ein Hakenelement (19) zum Einhängen von Kühlgut aufweist.

6. Kältegerät nach einem der Ansprüche 3 bis 5, **dadurch gekennzeichnet, dass** der Türabsteller (11) zwischen dem U-förmigen Halteprofil (21) und der Anlageschulter (33) des Einhängeabschnitts (15) des Kühlgutträgers (13) spielfrei, insbesondere im Festsitz oder in Klemmverbindung, angeordnet ist.

7. Kältegerät nach einem der vorhergehenden Ansprüche, **dadurch gekennzeichnet, dass** vom Türabsteller-Boden (39) ein unterer Randsteg (43) mit einer freien Randkante (41) abragt, und dass der Einhängeabschnitt (15) des Kühlgutträgers (13) in einer zweiten Gebrauchslage (II) die als Haltekante wirkende Randkante (41) des unteren Randstegs (43) untergreift, und dass insbesondere die Anschlagschulter (33) des Einhängeabschnittes (15) auf der oberen Randkante (27) des Türabstellers (11) abgestützt ist.

8. Kältegerät nach einem der vorhergehenden Ansprüche, **dadurch gekennzeichnet, dass** der Einhängeabschnitt (15) einen Seitenanschlag (37) aufweist, der in der Gebrauchslage (I, II) in Anlage mit der Außenseite einer Seitenwand (29) des Türabstellers (11) ist.

9. Kältegerät nach Anspruch 8, **dadurch gekennzeichnet, dass** sich der Seitenanschlag (37), insbesondere ein Wandbereich, des Einhängeabschnitts (15) zwischen dem U-förmigen Halteprofil (21) und der Anschlagschulter (33) erstreckt.

10. Kältegerät nach einem der vorhergehenden Ansprüche, **dadurch gekennzeichnet, dass** eine lichte Weite (I) zwischen dem U-förmigen Halteprofil (21) und der Anschlagschulter (33) einer Wandhöhe der Seitenwand (29) des Türabstellers (11) entspricht, und/oder dass der Einhängeabschnitt (15) des Kühlgutträgers (13) die Seitenwand (29) des Türabstellers (11) in der Hochrichtung (z) vollständig überdeckt.

11. Kältegerät nach einem der Ansprüche 5 bis 10, **dadurch gekennzeichnet, dass** das Hakenelement (19) ein vom Tragabschnitt (17) des Kühlgutträgers (13) in Richtung auf das U-förmige Halteprofil (21) abgewinkelter Schenkel ist, und dass insbesondere zwischen dem freien Ende (47) des Schenkels (19) und dem Türabsteller-Boden (39) ein Einführbereich (49) vorgesehen ist, um das Aufhängen von Kühlgut zu ermöglichen.

## Claims

1. Refrigerator, in particular household refrigerator, having an appliance door (5), on the inside (7) of which at least one door tray (11) is mounted, and having a refrigerated goods support (13) which has a hook-in section (15) which can be detachably suspended on the door tray (11), wherein the hook-in section (15) of the refrigerated goods support (13) has a U-shaped open retaining profile (21) which engages around a retaining edge (27, 41) of the door tray (11), **characterised in that** the hook-in section (15) has a stop shoulder (33) which in the position of use engages under a bottom side (39) of the door tray (11) and/or is spaced apart from the U-shaped retaining profile (21).

2. Refrigerator according to claim 1, **characterised in that** the side legs of the U-shaped retaining profile (21) are formed by a base body (37) of the hook-in section (15) and an edge web (25) spaced apart therefrom, which are connected to one another via a connecting web (23).

3. Refrigerator according to claim 1 or 2, **characterised in that** in a position of use (I) the U-shaped retaining profile (21) of the hook-in section (15) engages around an upper peripheral edge (27) of the door tray (11) acting as a retaining edge.

4. Refrigerator according to one of the preceding claims, **characterised in that** a vertical through gap (32) is formed between the door tray (11) and the inside (7) of the appliance door (5), and in which the hook-in section (15) of the refrigerated goods support (13) is arranged.

5. Refrigerator according to one of the preceding claims, **characterised in that** the refrigerated goods support (13) next to the hook-in section (15) has at least one support section (17) for the refrigerated goods which overhang the door tray (11) downwards and/or upwards in the vertical direction (z), and in particular that the support section (17) of the refrigerated goods support has at least one hook element (19) for suspending refrigerated goods.

6. Refrigerator according to one of claims 3 to 5, **characterised in that** the door tray (11) is arranged without play between the U-shaped retaining profile (21) and the stop shoulder (33) of the hook-in section (15) of the refrigerated goods support (13), in particular when firmly seated or in a clamped connection.

7. Refrigerator according to one of the preceding claims, **characterised in that** a lower edge web (43) with a free peripheral edge (41) protrudes from the door tray bottom (39), and that in a second position of use (II) the hook-in section (15) of the refrigerated goods support (13) engages below the peripheral edge (43) of the lower edge web (43) acting as a retaining edge (41), and that in particular the stop shoulder (33) of the hook-in section (15) is supported on the upper peripheral edge (27) of the door tray (11).

8. Refrigerator according to one of the preceding claims, **characterised in that** the hook-in section (15) has a side stop (37) which in the position of use (I, II) abuts the outside of a side wall (29) of the door tray (11).

9. Refrigerator according to claim 8, **characterised in that** the side stop (37), in particular a wall region, of the hook-in section (15) extends between the U-shaped retaining profile (21) and the stop shoulder (33).

10. Refrigerator according to one of the preceding claims, **characterised in that** a clear width (I) between the U-shaped retaining profile (21) and the stop shoulder (33) corresponds to a wall height of the side wall (29) of the door tray (11), and/or that the hook-in section (15) of the refrigerated goods support (13) completely covers the side wall (29) of the door tray (11) in the vertical direction (z).

11. Refrigerator according to one of claims 5 to 10, **characterised in that** the hook element (19) is a leg angled away from the support section (17) of the refrigerated goods support (13) in the direction of the U-shaped retaining profile (21), and that in particular an insertion region (49) is provided between the free end (47) of the leg (19) and the door tray bottom (39) to enable refrigerated goods to be suspended.

## Revendications

1. Appareil frigorifique, en particulier appareil frigorifique ménager, avec une porte d'appareil (5) sur le côté intérieur de laquelle (7) est fixé au moins un balconnet de porte (11), et avec un support de produits réfrigérés (13) comportant une section à suspendre (15), à suspendre de manière escamotable au balconnet de porte (11), cette section à suspendre (15) du support de produits réfrigérés (13) présentant un profilé de fixation (21) ouvert en U, qui entoure une arête de fixation (27, 41) du balconnet de porte (11), **caractérisé en ce que** la section à suspendre (15) présente un épaulement de butée (33) qui sous-tend en position d'usage un côté de fond (39) du balconnet de porte (11) et/ou s'écarte du profilé de fixation (21) en U.

2. Appareil frigorifique selon la revendication 1, **caractérisé en ce que** le montant latéral du profilé de fixation (21) en U est formé par un corps de base (37) de la section à suspendre (15) et par un dos (25) qui s'en écarte, reliés les uns aux autres par une aile de liaison (23).

3. Appareil frigorifique selon la revendication 1 ou 2, **caractérisé en ce qu'**en position d'usage (I), le profilé de fixation en U (21) de la section à suspendre (15) entoure une arête marginale (27) supérieure servant d'arête de fixation, du balconnet de porte (11).

4. Appareil frigorifique selon l'une des revendications précédentes, **caractérisé en ce qu'**entre le balconnet de porte (11) et le côté intérieur (7) de la porte d'appareil (5) est réalisée une fissure de passage (32) verticale, dans laquelle est agencée la section à suspendre (15) du support de produits réfrigérés (13).

5. Appareil frigorifique selon l'une des revendications précédentes, **caractérisé en ce que** le support de produits réfrigérés (13) comporte, outre la section à suspendre (15), au moins une section de support (17) pour le produit réfrigéré, qui dépasse vers le bas et/ou vers le haut le balconnet de porte (11) dans le sens de la hauteur (z), et **en ce que**, en particulier la section de support (17) du support de produits réfrigérés, comporte un élément en crochet (19) pour suspendre un produit réfrigéré.

6. Appareil frigorifique selon l'une des revendications 3 à 5, **caractérisé en ce que** le balconnet de porte (11) entre le profilé de fixation en U (21) et l'épaulement de pose (33) de la section à suspendre (15) du support de produits réfrigérés (13), est agencé sans jeu, en particulier coincé ou serré.

7. Appareil frigorifique selon l'une des revendications précédentes, **caractérisé en ce qu'**un rebord (43) inférieur dépasse du fond du balconnet de porte (39) avec une arête marginale (41) libre, et **en ce que** la section à suspendre (15) du support de produits réfrigérés (13) sous-tend, dans une deuxième position d'usage (II) l'arête marginale (41) servant d'arête de fixation du rebord d'arête (43) inférieur, et **en ce que**, en particulier, l'épaulement de butée (33) de la section à suspendre (15) s'appuie sur l'arête marginale (27) supérieure du balconnet de porte (11).

8. Appareil frigorifique selon l'une des revendications précédentes, **caractérisé en ce que** la section à suspendre (15) présente une butée latérale (37) qui, en position d'usage (I, II) fait corps avec le côté extérieur d'une paroi latérale (29) du balconnet de porte (11).

9. Appareil frigorifique selon la revendication 8, **caractérisé en ce que** la butée latérale (37), en particulier une zone de paroi, de la section à suspendre (15), s'étend entre le profilé de fixation (21) en U et l'épaulement de butée (33).

10. Appareil frigorifique selon l'une des revendications précédentes, **caractérisé en ce qu'**une largeur intérieure (I) entre le profilé de fixation en U (21) et l'épaulement de butée (33) correspond à une hauteur de paroi de la paroi latérale (29) du balconnet de porte (11), et/ou **en ce que** la section à suspendre (15) du support de produits réfrigérés (13) recouvre complètement la paroi latérale (29) du balconnet de porte (11) dans le sens de la hauteur (z).

11. Appareil frigorifique selon l'une des revendications 5 à 10, **caractérisé en ce que** l'élément en crochet (19) est un montant coudé depuis la section de support (17) du support de produits réfrigérés (13) dans le sens du profilé de fixation en U (21), et **en ce que**, en particulier entre l'extrémité libre (47) du montant (19) et le fond du balconnet de porte (39) est prévue une zone d'insertion (49) permettant de suspendre le produit réfrigéré.
